# FASCICULE DE BREVET EUROPEEN

(11) **EP 1 382 268 B1**
(45) Date de publication et mention de la délivrance du brevet: **18.04.2007**
(21) Numéro de dépôt: 03370027.9
(22) Date de dépôt: 09.07.2003
(51) Int. Cl.: A43B 5/08, A43B 7/06

(54) **Sandale de piscine**
Schwimmbadsandale
Slipper for aquatic sport

(30) Priorité: 17.07.2002 FR 0209050
(43) Date de publication de la demande: 21.01.2004
(73) Titulaire: PROMILES, 59650 Villeneuve D'Ascq (FR)
(72) Inventeur: Tiercin, Philippe, 59800 Lille (FR)
(74) Mandataire: Hennion, Jean-Claude

(56) Documents cités:
- EP-A- 0 353 430
- EP-A- 0 986 968
- DE-B- 1 034 067
- GB-A- 2 303 780
- US-A- 2 185 762

## Description

La présente invention concerne une sandale dite de piscine ou dite de douche ou dite de station thermale, c'est-à-dire une sandale qui est conçue pour que l'usager puisse la garder aux pieds lorsqu'il se déplace dans l'eau ou subit un traitement d'hydrothermie. Elle concerne plus particulièrement une sandale de piscine à évacuation d'eau améliorée.

Une sandale de piscine est nécessairement dans un matériau résistant à l'eau , notamment en matière plastique moulée.

Une sandale de ce type comporte une semelle et une tige qui recouvre au moins partiellement la semelle et qui permet le maintien du pied. La semelle peut être formée de deux pièces distinctes à savoir la semelle proprement dite et une première de propreté qui constitue la partie de la semelle qui est en contact avec le pied de l'usager.

Lorsque l'usager a les pieds dans l'eau ou est soumis à une projection d'eau , il y a nécessairement une accumulation de cette eau dans la sandale , entre le pied d'une part et la tige ou éventuellement la première de propreté d'autre part. Lorsque l'usager est ensuite est amené à se déplacer , on constate des projections d'eau dues à l'évacuation naturelle de celle-ci et aux mouvements des pieds et des sandales.

Pour éviter de telles projections et plus généralement l'accumulation d'eau dans la sandale de piscine , on a déjà proposé, par exemple par le document US.2.185.762, de prévoir des trous d'évacuation, creusés obliquement dans la semelle entre une première ouverture débouchant dans la face de la semelle qui est en regard du pied de l'utilisateur et une seconde ouverture débouchant sur le flanc latéral de la semelle.

S'agissant d'une sandale dont la semelle est formée d'une première de propreté et d'une semelle proprement dite , on a déjà proposé dans le document EP.986.968 un système d'évacuation de l'eau comportant d'une part des trous traversant de part en part la première de propreté et d'autre part des canaux de collecte de l'eau provenant des trous creusés dans la face supérieure de la semelle proprement dite et conduisant ladite eau vers des trous débouchants verticaux creusés à travers la semelle proprement dite.

Parmi les sandales de piscine , on connaît également des sandales dont le pied de l'usager s'applique non pas sur une surface continue comme sur la première de propreté du document EP.986.968, mais sur une surface discontinue, formée par les parties supérieures de projections ou plots ou picots , tels que décrits dans le document GB.2.303.780. Ces projections sont réparties sur la semelle de la sandale, avec des tailles , des diamètres et des formes qui peuvent être variables en fonction des zones d'appui du pied de l'usager. Ces projections dont la partie supérieure est généralement arrondie auraient notamment un effet massant pour le pied.

S'agissant du problème de l'évacuation de l'eau , le document GB.2.303.780 prévoit que les projections en question ont une hauteur et une largeur déterminées et sont suffisamment espacées les unes des autres pour permettre à l'eau de s'écouler.

Le but visé par la présente invention est de proposer une sandale pour piscine du type précité qui présente une capacité d'évacuation d'eau améliorée.

Il s'agit d'une sandale qui comporte une tige et une semelle, laquelle est pourvue de projections destinées à être en contact avec le pied de l'usager et présente un rebord périphérique. De manière caractéristique , selon l'invention, la face supérieure de la portion de la semelle dans laquelle sont implantées les projections est en pente ; de plus le rebord périphérique présente au moins une ouverture pour l'évacuation de l'eau s'écoulant le long de ladite pente.

Ainsi, selon la configuration particulière de l'invention, même en position statique de l'usager , l'eau qui s'est accumulée dans la sandale s'écoule naturellement par gravité le long de la pente et s'échappe par l'ouverture d'évacuation. Le risque de projections d'eau lorsque l'usager est amené à se déplacer de nouveau est donc particulièrement réduit, voire inexistant.

L'ouverture dans le rebord périphérique est de préférence une simple fente , formée sur toute la hauteur du rebord périphérique et dont le fond affleure la face supérieure de la portion de semelle dans laquelle sont implantées les projections. Une fente de ce type est préférée à la formation d'un trou débouchant du fait de sa plus grande simplicité lors de la fabrication de la semelle par moulage.

De préférence le fond de la fente ou le trou débouchant présente une pente qui est égale ou légèrement supérieure à celle de la face supérieure de la portion de semelle le long de laquelle s'écoule l'eau à évacuer dans ladite fente ou ledit trou débouchant.

De plus la largeur de la fente ou le diamètre du trou débouchant peut être variable en fonction du nombre d'ouvertures d'évacuation retenues pour la sandale. Dans le cas où une seule ouverture est prévue, la largeur de la fente ou le diamètre du trou débouchant est de préférence compris entre 7 et 10mm.

Par contre lorsqu'il y a une pluralité d'ouvertures d'évacuation, la largeur de la fente ou le diamètre du trou débouchant peut être plus réduit, de l'ordre de 3 mm.

Les valeurs données ci-dessus ont pour but de permettre l'évacuation de toute l'eau accumulée dans la sandale en un minimum de temps.

S'agissant de la pente formée sur la face supérieure de la portion de semelle dans laquelle sont implantées les projections , elle est de préférence comprise entre 2 et 9°.

Il peut s'agir d'une pente générale qui est dirigée vers l'avant de la sandale. Dans ce cas l'inclinaison de ladite pente est de préférence de l'ordre de 3,5°.

Il peut s'agir d'une pente générale qui est dirigée vers l'arrière de la sandale. Dans ce cas l'inclinaison de ladite pente est de préférence de l'ordre de 2°.

D'autres variantes de réalisation sont possibles soit avec une seule pente générale , par exemple inclinée d'un côté vers l'autre de la sandale soit mettant en oeuvre une série de pentes , couplées les unes aux autres dont certaines peuvent être inclinées de l'avant vers l'arrière, d'autres de l'arrière vers l'avant et d'autres encore d'un côté vers l'autre. Dans ce cas les inclinaisons desdites pentes peuvent être plus prononcées , avec des valeurs de 4 à 9°.

On comprend que la présence de la pente , propice à l'évacuation de l'eau , va corrélativement influer sur la hauteur des projections , lesquelles seront de taille plus réduite dans la partie haute de la pente et de taille plus importante dans la partie basse , à proximité de l'ouverture d'évacuation de l'eau. La hauteur des projections doit être comprise entre 2 et 22mm.

La présente invention sera mieux comprise à la lecture de la description qui va être faite de trois exemples de réalisation d'une sandale de piscine à évacuation d'eau améliorée, illustrés par le dessin annexé dans lequel :
Les figures 1 et 2 sont des représentations schématiques très simplifiées d'un premier exemple de réalisation d'une sandale dont la semelle comporte une première de propreté avec une pente d'inclinaison générale vers l'arrière ,
Les figures 3 à 6 sont des vues schématiques , en coupe selon les axes III-III, IV-IV, V-V, VI-VI de la figure 1, illustrant d'une part la hauteur des projections et d'autre part la variation de la pente du premier exemple de réalisation.
Les figures 7 à 10 illustrent un second mode de réalisation d'une sandale dont la pente est inclinée vers l'avant, elles correspondent sur le plan représentatif aux figures 3 à 6 du premier exemple.
Les figures 11 à 15 illustrent un troisième exemple de réalisation d'une sandale présentant une pluralité de pentes , les figures 11 à 14 correspondant au point de vue de leur représentation aux figures 3 à 6 du premier exemple et
La figure 15 est une vue schématique de côté montrant les fentes d'évacuation d'eau formées dans le rebord de la semelle.

La sandale 1 pour piscine qui est schématisée à la figure 1 comporte une tige 2 et une partie semelle 3 composée de deux pièces distinctes à savoir la semelle proprement dite 4 et la première de propreté 5.

Dans l'exemple illustré , en particulier à la figure 2, la semelle de propreté 5 est encastrée dans un logement formé dans la semelle 4, délimité par la paroi de fond 6 de la semelle 4 et un rebord périphérique 7 venant en saillie sur tout le pourtour périphérique de ladite semelle 4.

La première de propreté 5 est une pièce qui est composée d'un corps 8 à la surface supérieure 8a de laquelle sont implantées des projections 9. Ce sont les portions supérieures 9a desdites projections 9 qui sont en contact avec le pied de l'usager.

La tige 2 est fixée à la partie semelle 3 selon les flancs latéraux du bord périphérique 7. Dans l'exemple illustré, la sandale 1 n'est pas fermée vers l'avant , la tige 2 s'étendant de part et d'autre du cou-de-pied de l'usager.

Lorsque l'usager est soumis à projections d'eau , de l'eau pénètre dans la partie semelle 3 et remplit l'espace disponible entre les rebords 7, formant une cuvette, au-dessus de la face supérieure 8a du corps 8 de la première de propreté 5.

Pour permettre l'évacuation rapide de cette eau, d'une part cette face supérieure 8a est en pente et d'autre part au moins une ouverture 10 est prévue pour l'évacuation de l'eau s'écoulant le long de ladite pente.

Cette disposition est illustrée de manière très schématique à la figure 2, dans laquelle on a représenté , en coupe la partie semelle 3 avec la semelle proprement dite 4 et la première de propreté 5. La face supérieure 8a du corps 8 de la semelle de propreté 5 présente une pente ayant une inclinaison continue d'un bord à l'autre 8b, 8c du corps 8. Sur la figure 2, le premier bord 8b correspond à la partie haute de la pente tandis que le second bord 8c correspond à la partie basse de la pente. A proximité de ce second bord 8c est prévu , dans le rebord périphérique 7 de la semelle proprement dite 4, une ouverture 10 d'évacuation de l'eau. Il peut s'agir, comme représenté à la figure 2, d'un trou débouchant 11, ayant également une direction inclinée entre son orifice d'entrée 11a et son orifice de sortie 11b. L'orifice d'entrée 11a débouche au niveau de la face supérieure 8a du corps 8 de la première de propreté 5 à proximité immédiate du second bord 8c qui est au bas de la pente. Le second orifice 11b débouche vers l'extérieur du rebord périphérique 7.

La figure 2 peut, à elle seule, illustrer différents types de variantes de réalisation selon qu'elle correspond à une coupe longitudinale ou transversale et selon la direction de la sandale par rapport à ladite coupe. En effet , conformément à la présente invention, la pente de la face supérieure 8a peut être inclinée soit vers l'avant de la sandale , auquel cas le premier bord 8b se trouve à proximité du talon , soit vers l'arrière de la sandale , auquel cas le premier bord 8b se trouve à proximité des orteils, soit de gauche à droite, auquel cas le premier bord 8b se trouve latéralement sur l'intérieur de la sandale , soit de droite à gauche , auquel cas le premier bord 8b se trouve latéralement sur l'extérieur de la sandale.

Les figures 3 à 6 illustrent une première variante de réalisation d'une première de propreté 12 dont la face supérieure 13a du corps 13 présente une pente d'inclinaison continue depuis l'avant 13b vers l'arrière 13c.

La ligne 14, sur toutes les figures 3 à 14, représente très schématiquement la surface passant par l'ensemble des portions supérieures 9a des projections 9. Ainsi la distance h séparant, verticalement, la face 13a et la ligne 14 permet d'apprécier la hauteur des projections 9 dans les différentes zones de la semelle de propreté 12, sachant que la figure 3 correspond à une coupe longitudinale selon sensiblement le plan médian de la sandale , repéré III-III sur la figure 1, tandis que les figures 4, 5 et 6 correspondent à des coupes transversales selon les repères respectivement IV-IV, vers l'avant de la première de propreté, V-V intermédiaire et VI-VI vers l'arrière de la première de propreté 12.

Dans cette première variante de réalisation , la pente de la face supérieure 13a du corps 13 a une inclinaison de l'ordre de 2° et les projections 9 ont une hauteur qui est comprise entre 2mm (h₁) et 22mm (h₂). La pente en question s'oppose au profil général de la ligne 14 qui définit la forme du dessous du pied de l'usager. Cette configuration nécessite donc d'avoir des projections 9 de hauteur réduite vers l'avant de la sandale et de plus grande hauteur vers l'arrière.

Dans la seconde variante de réalisation qui est illustrée aux figures 7 à 10, la première de propreté 15 a la face supérieure 16a du corps 16 qui présente une pente d'inclinaison continue de l'arrière vers l'avant de la sandale. La configuration de la ligne 14 étant identique à celle de la première variante , on peut donc constater que la hauteur des projections 9 est totalement différente de celle de la première variante.

Dans cet exemple , la pente de la face 16a a une inclinaison de l'ordre de 3,5° et les projections 9 ont une hauteur qui est comprise entre 4 et 12mm.

Dans la troisième variante de réalisation qui est illustrée aux figures 11 à 15, la face supérieure 17a du corps 17 de la première de propreté 18 présente une série de pentes d'inclinaison différentes à la fois longitudinalement et transversalement. Ceci apparaît à l'examen respectivement de la figure 11 en ce qui concerne la pente dans le sens longitudinal et des figures 12 à 14 en ce qui concerne la pente dans le sens transversal.

Sur le plan longitudinal , on peut décomposer la semelle de propreté 18 en trois parties , à savoir une partie avant 18a dans laquelle la pente a une inclinaison de l'avant vers l'arrière, une partie intermédiaire 18b dans laquelle la pente a une inclinaison de l'arrière vers l'avant ayant un angle donné et une partie arrière 18c dans laquelle la pente a une inclinaison de l'arrière vers l'avant avec un angle supérieure à celui de la partie intermédiaire 18b.

Sur le plan transversal , la partie avant 18a présente une pente à deux inclinaisons en cuvette, la partie intermédiaire 18b a une inclinaison vers l'extérieur de la chaussure ayant un angle d'inclinaison donné et la partie arrière a une pente inclinée vers l'extérieur de la chaussure avec un angle d'inclinaison inférieur à celui de la partie intermédiaire 18b.

Dans cette troisième variante, l'eau s'écoule le long de la face supérieure 17a du corps 17 selon les pentes qui viennent d'être décrites et parvient à deux ouvertures latérales pratiquées dans le rebord périphérique 21 de la semelle 22. Dans l'exemple illustré à la figure 15, ces ouvertures sont de simples fentes 19,20 de largeur d faisant de l'ordre de 3 à 5mm. Chaque fente est formée dans toute la hauteur du rebord périphérique 21 en sorte que le fond de la fente affleure la face supérieure 17a du corps 17 au niveau où elle se trouve. Cette fente 19, 20 définit une gorge dans l'épaisseur du rebord 21, dont le fond est de préférence également incliné comme l'était le trou traversant dans l'exemple illustré à la figure 2.

Il est bien sûr possible de prévoir une seule ouverture d'évacuation d'eau ou au contraire un nombre supérieur à 2 de telles ouvertures. La dimension d'une ouverture donnée dépendra du nombre de celles-ci, puisqu'elle conditionne la capacité d'évacuation de l'eau dans sa totalité dans un temps le plus réduit possible. Avec une seule ouverture , la largeur d soit de la fente soit du diamètre du trou débouchant sera de préférence comprise entre 7 et 10mm. Pour un nombre supérieur d'ouvertures , il est préférable que cette dimension soit au minimum de 2 à 3mm.

L'angle d'inclinaison de la pente est également un paramètre important pour l'évacuation rapide de l'eau. Cette pente est comprise entre 2 et 9°, le seuil de 2° étant considéré comme juste suffisant pour obtenir un écoulement satisfaisant. Le seuil de 9° est considéré comme un maximum puisqu'il provoque corrélativement l'augmentation de la hauteur des projections dans la partie basse de la pente.

Dans l'illustration qui en a été faite aux figures 1 et 2, on a représenté des projections sur l'ensemble de la surface de la première de propreté. Cependant ceci n'est pas exclusif de l'invention et tout autre mode de réalisation peut être envisagé. En particulier certaines zones de la première de propreté , correspondant aux zones de sustentation du pied, pourraient être équipées de projections de section transversale plus importante ou d'inserts remplaçant lesdites projections, étant rapportés sur la face supérieure de la première de propreté, éventuellement composés d'une matière différente de celle-ci. Il est à noter que les projections ayant les hauteurs les plus hautes devront avoir une section plus importante dans le cas où elles seront situées dans une zone devant supporter de fortes contraintes verticales lors de l'application du pied sur la première de propreté. Par exemple si l'on considère une projection ayant une hauteur de 7mm, son diamètre pourra être de 2mm si elle se trouve dans la zone des orteils tandis qu'il devra être de l'ordre de 4 à 8mm si elle se trouve dans une zone de sustentation.

La section transversale des projections peut être ronde, ovale, hexagonale ou toute autre configuration appropriée. De préférence leur partie supérieure ne sera pas plate mais légèrement convexe pour permettre à l'eau de ne pas stagner.

Dans l'exemple illustré à la figure 2 , la première de propreté 5 vient s'encastrer dans la semelle proprement dite 4. Pour le blocage en position de cet encastrement, il est prévu des protubérances 22 en saillie sur la face inférieure 8d du corps 8, aptes à pénétrer dans des orifices correspondants prévus dans la paroi de fond 6 de la semelle 4. De plus , dans ce mode de réalisation, l'épaisseur du corps 8 de la première de propreté 5 varie d'un bord 8b à l'autre 8c pour obtenir la pente de sa face supérieure 8a. Ce mode de réalisation n'est pas exclusif de l'invention.

Il aurait été en effet possible de maintenir une épaisseur constante pour le corps 8 d'un bord 8b à l'autre 8c, en faisant varier l'épaisseur de la semelle 4 pour obtenir cette même pente.

De plus il serait possible de réaliser la partie semelle 3 d'un seul tenant par moulage. L'intérêt de la formation de cette partie semelle en deux pièces distinctes est de pouvoir utiliser des matériaux différents pour la première de propreté 5 et pour la semelle proprement dite 4.

## Revendications

1. Sandale de piscine comportant une tige et une partie semelle composée d'une première de propreté et d'une semelle proprement dite, des projections destinées à être en contact avec le pied de l'usager étant implantées dans la face supérieure de la première de propreté et la semelle proprement dite présentant un rebord périphérique en saillie, **caractérisée en ce que** la face supérieure (8a, 13a, 16a, 17a) de la première de propreté (5) est en pente et **en ce que** le rebord (7,21) périphérique de la semelle proprement dite (4) présente au moins une ouverture (10,11,19,20) pour l'évacuation de l'eau s'écoulant le long de ladite face en pente.

2. Sandale selon la revendication 1 **caractérisée en ce que** l'ouverture (10) dans le rebord périphérique est une simple fente (19,20), formée sur toute la hauteur du rebord périphérique (21) et dont le fond affleure la face supérieure de la portion de semelle dans laquelle sont implantées les projections.

3. Sandale selon l'une des revendications 1 ou 2 **caractérisée en ce que** le fond de l'ouverture d'évacuation présente une pente qui est égale ou légèrement supérieure à celle de la face supérieure de la portion de semelle le long de laquelle s'écoule l'eau à évacuer dans ladite ouverture.

4. Sandale selon l'une des revendications 1 à 3 **caractérisée en ce que** la largeur de l'ouverture est de l'ordre de 3 à 10mm.

5. Sandale selon l'une des revendications 1 à 4 **caractérisée en ce que** la pente formée sur la face supérieure de la première de propreté est comprise entre 2 et 9°.

6. Sandale selon la revendication 5 **caractérisée en ce qu**'il s'agit d'une pente générale qui est dirigée vers l'avant de la sandale, l'angle d'inclinaison de ladite pente étant de préférence de l'ordre de 3,5°.

7. Sandale selon la revendication 5 **caractérisée en ce qu**'il s'agit d'une pente générale qui est dirigée vers l'arrière de la sandale, l'angle d'inclinaison de ladite pente étant de préférence de l'ordre de 2°.

8. Sandale selon la revendication 5 **caractérisée en ce que** la face supérieure de la première de propreté comporte une série de pentes , couplées les unes aux autres , l'angle d'inclinaison desdites pentes étant de préférence de 4 à 9°.

9. Sandale selon la revendications 8 **caractérisée en ce que** la face supérieure de la première de propreté comporte sur le plan longitudinal trois parties , à savoir une partie avant 18a dans laquelle la pente a une inclinaison de l'avant vers l'arrière, une partie intermédiaire 18b dans laquelle la pente a une inclinaison de l'arrière vers l'avant ayant un angle donné et une partie arrière 18c dans laquelle la pente a une inclinaison de l'arrière vers l'avant avec un angle supérieur à celui de la partie intermédiaire 18b.

10. Sandale selon la revendication 8 **caractérisée en ce que** la face supérieure de la première de propreté comporte, sur le plan transversal , une pente à deux inclinaisons.

11. Sandale selon l'une des revendications 1 à 10 **caractérisée en ce que** la hauteur des projections est comprise entre 2 et 22mm.

12. Sandale selon l'une des revendications 1 à 11 **caractérisée en ce que** l'épaisseur de la semelle proprement dite est constante et **en ce que** la pente de la face supérieure de la première de propreté est obtenue par la variation de l'épaisseur du corps de la première de propreté.

13. Sandale selon l'une des revendications 1 à 11 **caractérisée en ce que** l'épaisseur du corps de la première de propreté est constante et **en ce que** la pente de la face supérieure de la première de propreté est obtenue par la variation de l'épaisseur de la semelle proprement dite.

## Claims

1. A slipper for aquatic sport including a stem and a sole portion consisting of a sock lining and an actual sole, projections intended to be in contact with the foot of the user being implanted in the upper face of the sock lining and the actual sole having a protruding peripheral edge, **characterized in that** the upper face (8a, 13a, 16a, 17a) of the sock lining (5) is sloped and **in that** the peripheral edge (7, 21) of the actual sole (4) has at least one aperture (10, 11, 19, 20) for discharging water flowing along said sloped face.

2. The slipper according to claim 1, **characterized in that** the aperture (10) in the peripheral edge is a simple slot (19, 20), formed over the whole height of the peripheral edge (21) and the bottom of which is flush with the upper face of the sole portion in which the projections are implanted.

3. The slipper according to any of claims 1 or 2, **characterized in that** the bottom of the discharge aperture has a slope which is equal to or slightly greater than that of the upper face of the sole portion along which water to be discharged in said aperture flows.

4. The slipper according to any of claims 1 to 3, **characterized in that** the width of the aperture is of the order of 3-10 mm.

5. The slipper according to any of claims 1 to 4, **characterized in that** the slope formed on the upper face of the sock lining is between 2 and 9°.

6. The slipper according to claim 5, **characterized in that** this is a general slope which is directed towards the front of the slipper, the tilt angle of said slope preferably being of the order of 3.5°.

7. The slipper according to claim 5, **characterized in that** this is a general slope which is directed towards the rear of the slipper, the tilt angle of said slope preferably being of the order of 2°.

8. The slipper according to claim 5, **characterized in that** the upper face of the sock lining includes a series of slopes, coupled with each other, the tilt angle of said slopes preferably being from 4 to 9°.

9. The slipper according to claim 8, **characterized in that** the upper face of the sock lining includes on the longitudinal plane, three portions, i.e., a front portion 18a in which the slope has a tilt from the front to the rear, an intermediate portion 18b in which the slope has a tilt from the rear to the front, with a given angle, and a rear portion 18c in which the slope has a tilt from the rear to the front with an angle greater than that of the intermediate portion 18b.

10. The slipper according to claim 8, **characterized in that** the upper face of the sock lining includes on the transverse plane, a slope with two tilts.

11. The slipper according to any of claims 1 to 10, **characterized in that** the height of the projections is between 2 and 22 mm.

12. The slipper according to any of claims 1 to 11, **characterized in that** the thickness of the actual sole is constant and **in that** the slope of the upper face of the sock lining is obtained by varying the thickness of the body of the sock lining.

13. The slipper according to any of claims 1 to 11, **characterized in that** the thickness of the body of the sock lining is constant and **in that** the slope of the upper face of the sock lining is obtained by varying the thickness of the actual sole.

## Patentansprüche

1. Badesandale, umfassend einen Fußrückenriemen und einen Sohlenteil, der aus einer Brandsohle und einer eigentlichen Sohle besteht, wobei Noppen, die mit dem Fuß des Benutzers in Kontakt kommen sollen, auf der Oberseite der Brandsohle vorhanden sind und wobei die eigentliche Sohle einen vorspringenden Umfangsrand aufweist, **dadurch gekennzeichnet, daß** die Oberseite (8a, 13a, 16a, 17a) der Brandsohle (5) schräg ist und daß der Umfangsrand (7, 21) der eigentlichen Sohle (4) wenigstens eine Öffnung (10, 11, 19, 20) für die Ableitung des Wassers, das entlang der schrägen Fläche abfließt, umfaßt.

2. Sandale nach Anspruch 1, **dadurch gekennzeichnet, daß** die Öffnung (10) im Umfangsrand ein einfacher Schlitz (19, 20) ist, der auf der gesamten Höhe des Umfangsrandes (21) ausgebildet ist, und dessen Boden an die Oberseite des Sohlenabschnitts grenzt, in dem sich die Noppen befinden.

3. Sandale nach einem der Ansprüche 1 oder 2, **dadurch gekennzeichnet, daß** der Boden der Ableitungsöffnung eine Schräge aufweist, die gleich oder etwas größer als jene der Oberseite des Sohlenabschnitts ist, entlang dessen das in der Öffnung abzuleitende Wasser abfließt.

4. Sandale nach einem der Ansprüche 1 oder 2, **dadurch gekennzeichnet, daß** die Breite der Öffnung ungefähr 3 bis 10 mm beträgt.

5. Sandale nach einem der Ansprüche 1 bis 4, **dadurch gekennzeichnet, daß** die auf der Oberseite der Brandsohle gebildete Schräge zwischen 2 und 9° beträgt.

6. Sandale nach Anspruch 5, **dadurch gekennzeichnet, daß** es sich um eine allgemeine Schräge handelt, die zum vorderen Bereich der Sandale gerichtet ist, wobei der Neigungswinkel der Schräge vorzugsweise ungefähr 3,5° beträgt.

7. Sandale nach Anspruch 5, **dadurch gekennzeichnet, daß** es sich um eine allgemeine Schräge handelt, die zum hinteren Bereich der Sandale gerichtet ist, wobei der Neigungswinkel der Schräge vorzugsweise ungefähr 2° beträgt.

8. Sandale nach Anspruch 5, **dadurch gekennzeichnet, daß** die Oberseite der Brandsohle eine Reihe von Schrägen umfaßt, die miteinander verbunden sind, wobei der Neigungswinkel der Schrägen vorzugsweise 4 bis 9° beträgt.

9. Sandale nach Anspruch 8, **dadurch gekennzeichnet, daß** die Oberseite der Brandsohle auf Längsebene drei Teile umfaßt, nämlich einen vorderen Teil (18a), in dem die Schräge eine Neigung von vorne nach hinten hat, einen Zwischenteil (18b), in dem die Schräge eine Neigung von hinten nach vorne mit einem gegebenen Winkel hat, und einen hinteren Teil (18c), in dem die Schräge eine Neigung von hinten nach vorne mit einem größeren Winkel als jenem des Zwischenteils (18b) hat.

10. Sandale nach Anspruch 8, **dadurch gekennzeichnet, daß** die Oberseite der Brandsohle im Querschnitt eine Schräge mit zwei Neigungen umfaßt.

11. Sandale nach einem der Ansprüche 1 bis 10, **dadurch gekennzeichnet, daß** die Höhe der Noppen zwischen 2 und 22 mm beträgt.

12. Sandale nach einem der Ansprüche 1 bis 11, **dadurch gekennzeichnet, daß** die Dicke der eigentlichen Sohle konstant ist, und daß die Schräge der Oberseite der Brandsohle durch Variation der Dicke des Körpers der Brandsohle erhalten wird.

13. Sandale nach einem der Ansprüche 1 bis 11, **dadurch gekennzeichnet, daß** die Dicke des Körpers der Brandsohle konstant ist, und daß die Schräge der Oberseite der Brandsohle durch Variation der Dicke der eigentlichen Sohle erhalten wird.
